# EUROPÄISCHE PATENTSCHRIFT

(11) **EP 3 144 250 B1**
(45) Veröffentlichungstag und Bekanntmachung des Hinweises auf die Patenterteilung: **13.06.2018**
(21) Anmeldenummer: 16001978.2
(22) Anmeldetag: 12.09.2016
(51) Int. Cl.: B65D 85/804

(54) **PORTIONSKAPSEL ZUM HERSTELLEN EINES GETRÄNKES**
PORTION CAPSULE FOR PRODUCING A DRINK
CAPSULE POUR FABRICATION D'UNE BOISSON

(30) Priorität: 16.09.2015 DE 102015011787
(43) Veröffentlichungstag der Anmeldung: 22.03.2017
(73) Patentinhaber: Georg Menshen GmbH & Co. KG, 57413 Finnentrop (DE)
(72) Erfinder: Guijarro, Jordi, 08750 BARCELONA (ES); Roosendaal, Jean-Paul, 5211 KD 'S-Hertogenbosch (NL); Wommelsdorf, Jan, 57399 Kirchhunden (DE); Römer, Frank, 57413 Finnentrop (DE); Arbusà, Marti Nogué, 08028 BARCELONA (ES); Crespo, Lorenzo, 08750 Barcelona (ES)
(74) Vertreter: Cohausz Hannig Borkowski Wißgott

(56) Entgegenhaltungen:
- WO-A1-2014/093321
- WO-A1-2015/049269
- WO-A1-2015/124526
- AT-A1- 510 344

## Beschreibung

Die Erfindung betrifft eine Portionskapsel zum Herstellen eines Getränkes wie Kaffee oder Tee in einer Getränkevorrichtung mit einer Außenkapsel, die an ihrem Auslassende durch einen einen Getränkeauslass aufweisenden Gehäuseboden verschlossen ist und an dem gegenüberliegenden Einlassende eine Öffnung bildet, die durch eine Folie verschlossen ist, die von einer Einrichtung perforierbar ist, um Wasser in das Kapselinnere zu pressen, wobei innerhalb der Außenkapsel eine Innenkapsel angeordnet ist, deren Innenraum ein Getränke-Substrat, -Granulat und/oder -Pulver enthält.

Solche Portionskapseln sind in den unterschiedlichsten Ausführungen aus der Patentliteratur bekannt. Hierbei strömt das heiße Wasser entweder durch den Gehäuseboden der Außenkapsel ein und durch die Folie wieder heraus, die die Öffnung der Kapsel verschließt oder, wie bei dem erfindungsgemäßen Ausführungsbeispiel, durch die Folie ein und durch einen Getränkeauslass im Gehäuseboden der Außenkapsel wieder heraus. Bei beiden Konstruktionen ist es von Bedeutung, dass nach dem Einsetzen der Portionskapsel in eine Getränkemaschine insbesondere in einer Kaffee- oder Teemaschine sichergestellt ist, dass nach dem Einsetzen die Kapsel auf beiden Seiten geöffnet ist, damit das heiße Wasser die Kapsel durchströmen kann.

Aus der WO 2014/093321, der AT 510 344 A1 und der EP 0 806 373 B1 ist es bereits bekannt, im Boden einer Portionskapsel Schwachstellen in Form von zerbrechlichen Verbindungen insbesondere von Aufreißlinien anzuordnen, die ab einem bestimmten Flüssigkeitsdruck im Kapselinneren aufreißen und das Getränk nach unten auslassen.

Aufgabe der Erfindung ist es, eine Portionskapsel der eingangs genannten Art zu schaffen, bei der bei einfacher und preiswerter Konstruktion und Montage und hoher Qualitätserhaltungs- und Aromasicherheit eine hohe Funktionssicherheit besteht. Hierbei soll eine durchbrechbare Schwachstellen aufweisende Innenkapsel geschaffen werden, bei deren Herstellung im Kunststoffspritzguss trotz der Schwachstellen ein gleichmäßiger Schmelzfluss erreicht wird.

Diese Aufgabe wird erfindungsgemäß dadurch gelöst, dass die Innenkapsel in ihrem Boden Schwachstellen aufweisen, die bei in der Innenkapsel anliegendem Flüssigkeitsdruck sich öffnen, brechen oder reißen, um Flüssigkeit aus dem Inneren der Innenkapsel zum Getränkeauslass der Außenkapsel durchzulassen, und und dass der Boden der Innenkapsel zum gleichmäßigen Führen der Kunststoffschmelze beim Kunststoffspritzguss kreisbogenförmige Dünnstellen aufweist,
- die auf dem zentrischen Kreis der Schwachstellen liegen,
- die die Zwischenräume zwischen den Schwachstellen ausfüllen und
- die eine Materialdicke aufweisen, die soviel größer ist als die Materialdicke der Schwachstellen, dass sie im Gegensatz zu den Schwachstellen durch den Flüssigkeitsdruck nicht aufreißen oder aufbrechen.

Eine solche Ausführung führt zu einer optimalen Kavitätenfüllung beim Kunststoffspritzguss. Zudem ist bei einer solchen Konstruktion sichergestellt, dass durch den vom Wasser erzeugten Innendruck die Innenkapsel sich mit Sicherheit zum Getränkeauslass hin öffnet, so dass das erzeugte Getränk aus der Kapsel ausfließen kann. Hierbei ist die Kapsel besonders einfach in Konstruktion und Montage. Ferner wird bei der Lagerung der Inhalt der inneren Kapsel über lange Zeit unverändert gehalten, so dass Aromaverluste nicht entstehen.

In einer Ausführungsform wird die Schwachstelle in der Wand oder im Boden dadurch geöffnet, dass an dieser Stelle das Kunststoffmaterial dünner oder schwächer ausgeführt ist. Vorzugsweise wird vorgeschlagen, dass der Boden der Innenkapsel als Schwachstelle nahe seinem Außenrand mindestens eine Dünnstelle oder mindestens eine Aufreißlinie aufweist, um ein sicheres Öffnen durch den Wasserdruck zu erreichen. Hierbei ist von Vorteil, wenn die Schwachstellen auf einem Kreis liegen, der zentrisch zur Mitte des Bodens der Innenkapsel ist und dessen Durchmesser ½ bis 9/10 des Durchmessers des Bodens beträgt.

Es ist von Vorteil, wenn drei bis sechs insbesondere vier Schwachstellen in gleichen Abständen auf dem Kreis angeordnet sind und die Kreiszwischenräume zwischen den Schwachstellen durch die kreisbogenförmigen Dünnstellen gleicher Anzahl ausgefüllt sind.

Zu den Schwachstellen und den Dünnstellen werden in den Ansprüchen 6 bis 8 vorteilhafte Abmessungen vorgeschlagen.

Eine Fließverzögerung und eine sichere Nachtropfsperre werden dadurch erreicht, dass auf dem Boden der Innenkapsel eine Innenplatte abdeckend liegt, deren kreisförmiger Außenrand bis an die Innenwand der Innenkapsel reicht, wobei die Innenplatte Durchflusskanäle aufweist, durch die Flüssigkeit aus dem Innenraum der Innenkapsel zu den Schwachstellen des Bodens der Innenkapsel strömt. Hierbei sind die Durchflusskanäle Kerben und/oder Nuten im Außenrand der Innenplatte.

Ferner werden im Getränke-Substrat enthaltene Partikel sicher zurückgehalten, wenn auf der Innenplatte ein Sieb abdeckend liegt.

Ein sicheres Benetzen und eine optimale Verteilung des Wassers im Getränke-Substrat wird dadurch erreicht, dass der Innenraum der Innenkapsel in einen Oberraum und einen Unterraum durch eine Lochplatte oder Lochfolie getrennt ist, die parallel zum Boden der Innenkapsel liegt und das in den Oberraum eintretende Wasser über dem im Unterraum befindlichen Getränkesubstrat verteilt.

Um sicherzustellen, dass Partikel des Getränke-Substrats aus der Portionskapsel nicht austreten, wird vorgeschlagen, dass an der Oberseite und/oder Unterseite des Bodens der Innenkapsel ein Filter angeordnet ist. Hierbei sollte der Filter aus einem Polypropylen-Gewebe bestehen mit einer Flüssigkeitsdurchlässigkeit von 1400 bis 400 vorzugsweise von 1200 bis 800 L/dm²/min.

Eine aromabeständige Aufbewahrung des Getränke-Substrats in der Innenkapsel wird erreicht, wenn die Innenkapsel ein Wasserdampf und/oder Sauerstoff sperrendes Material aufweisen oder daraus bestehen. Hierbei können die Seitenwand und/oder der Boden der Innenkapsel zwei Außenschichten aus einem nicht sperrenden Material aufweisen und dazwischen eine Barriereschicht oder Sperrschicht aufweisen. Auch ist von Vorteil, wenn die Innenkapsel schichtweise aufgebaut ist mit einer Barriereschicht oder Sperrschicht aus Polyolefin mit eingebettetem Ethylen-Vinylalkohol-Copolymer (EVOH) oder aus einem biologisch abbaubarem Polyactid (PLA) mit eingebettetem EVOH oder Polyvinylalkohol (PVOH).

Eine umweltfreundliche Handhabung wird erreicht, wenn die Innenkapsel in der wieder verwendbaren Außenkapsel lösbar und damit auswechselbar befestigt ist. Ferner wird vorgeschlagen, dass die Innenkapsel am Einlassende einen flanschförmigen Rand aufweist, auf dem die Folie befestigt ist. Auch ist von Bedeutung, dass das Einlassende der Innenkapsel durch dieselbe Folie verschlossen ist, durch die auch die Außenkapsel verschlossen ist.

Ausführungsformen der Erfindung sind in den Zeichnungen dargestellt und werden mit weiteren Ausführungsformen im Folgenden näher beschrieben. Es zeigen
- Fig. 1: einen axialen Schnitt durch eine Portionskapsel mit einer Innenkapsel, deren Boden Schwachstellen aufweist,
- Fig. 2: eine Draufsicht auf die Innenkapsel mit Schwachstellen und Dünnstellen,
- Fig. 3: einen Schnitt durch die Innenkapsel im Bereich einer Schwachstelle,
- Fig. 4: einen Schnitt durch die Innenkapsel im Bereich einer Dünnstelle,
- Fig. 5: einen axialen Schnitt durch eine Innenkapsel mit einer über dem Boden liegenden Innenplatte (mit Durchflusskanälen am Außenrand und einer oberen Lochplatte),
- Fig. 6: eine perspektivische Ansicht der Portionskapsel.

Die erfindungsgemäße Portionskapsel 1 ist dazu vorgesehen, in einer Getränkevorrichtung insbesondere in einer Kaffee- oder Teemaschine eingesetzt zu werden, um ein Getränk insbesondere Kaffee oder Tee aus einem Substrat, Granulat oder Pulver zu schaffen, das sich innerhalb der Kapsel befindet. Die Portionskapsel 1 weist eine topfförmige Innenkapsel 2 auf, in der sich das Substrat, Granulat oder Pulver befindet und die von einer topfförmigen Außenkapsel 3 umschlossen ist. Beide Kapseln 2, 3 sind zu einer Seite, in diesem Fall dem Einlassende 4a geöffnet, wobei diese Öffnung 5 durch einen Film oder eine Folie 6 geschlossen ist, die auf dem flanschförmigen Rand 3a der Außenkapsel und dem insbesondere flanschförmigen Rand der Innenkapsel aufgeheftet ist, so dass die Öffnung 5 sicher verschlossen ist. Somit verschließt der Film/die Folie 6 gleichzeitig auch die Öffnung der Innenkapsel 2 am Einlassende 4a. Hierdurch ist sichergestellt, dass nach einem Durchstechen des Films/der Folie 6 durch ein Rohr insbesondere eine Lanze 7, die durch das Rohr/Lanze eindringende Flüssigkeit insbesondere heißes oder kaltes Wasser nur in die Innenkapsel 2 gelangt, und nicht in die Außenkapsel 3. Damit kann auch die Innenkapsel 2 in der wieder verwendbaren Außenkapsel 3 lösbar und damit auswechselbar befestigt sein, so dass nur noch die insbesondere patronenförmige Innenkapsel entsorgt werden muss.

Die Außenkapsel 3 besitzt einen Gehäuseboden 8, der einen Getränkeauslass 9 aufweist, wobei zwischen dem Gehäuseboden 10 der Innenkapsel und dem Gehäuseboden 8 der Außenkapsel ein Zwischenraum 11 besteht.

Die Innenkapsel 2 weist in ihrem Boden 10 mindestens eine insbesondere kreisbogenförmige Schwachstelle 13 im Kunststoff der Innenkapsel 2 auf, die bei in der Innenkapsel anliegendem Flüssigkeitsdruck sich öffnet, bricht oder reißt, um Flüssigkeit aus dem Innenraum der Innenkapsel zum Getränkeauslass 9 hindurchzulassen. Vorzugsweise besteht die Schwachstelle aus einer Aufreißlinie, so dass beim Aufreißen ein Teil des Gehäusebodens 10 nach unten durchbricht. Diese Schwachstelle 13 kann auch eine Aufreißkerbe, Aufreißnaht oder eine andere Art der Schwächung sein.

In der in den Fig. 2 bis 4 dargestellten Ausführung weist der Boden 10 der Innenkapsel 2 vier insbesondere kreisbogenförmige Schwachstellen 13 auf, die gleichmäßig über einen Kreis verteilt sind, der nahe des Bodenrandes zentrisch und damit koaxial zur Mittelachse M der Portionskapsel liegt. Im Bereich der Schwachstellen weist der Kunststoff des Bodens eine solch geringe Dicke auf, dass dort der Kunststoff durchbricht/aufreißt durch den im Inneren der Innenkapsel entstehenden Flüssigkeitsdruck.

Zwischen dem Boden 10 der Innenkapsel 2 und dem Boden 8 der Außenkapsel 3 befindet sich vorzugsweise eine nicht dargestellte Filterschicht, um sicherzustellen, dass Partikel des Inhalts der Innenkapsel 2 nicht durch den Getränkeauslass 9 heraustreten können. Alternativ ist die Oberseite und/oder die Unterseite des Gehäusebodens 10 der Innenkapsel mit einer Filterschicht (nicht dargestellt) bedeckt, um zu verhindern, dass durch die Schwachstellen 13 austretende Partikel zum Getränkeauslass 9 gelangen.

Um sicher zu stellen, dass der Inhalt der Innenkapsel 2 während der Lagerung der Kapsel 1 in seiner Qualität nicht abnimmt, besteht in einer Ausführung die Wand der Innenkapsel 2 aus einer Barriereschicht oder Sperrschicht aus Ethylen-Vinylalkohol-Copolymer (EVOH) oder aus Polyolefin mit eingebetteter Zwischenschicht aus Ethylen-Vinylalkohol-Copolymer (EVOH) oder aus einem biologisch abbaubarem Polyactid (PLA) mit eingebetteter Zwischenschicht aus EVOH oder Polyvinylalkohol (PVOH).

Die Innenkapsel 2 (wie auch die Außenkapsel 3) wird im Kunststoffspritzguss hergestellt. Hierbei ist es wichtig, dass beim Einspritzen des Kunststoffes in die Mitte des den Gehäuseboden 10 bildenden Hohlraums des Spritzgusswerkzeugs die Kunststoffschmelze gleichmäßig von der Mitte zum kreisförmigen Rand des Bodens fließt. Hierbei sind aber die Schwachstellen 13 als Dünnstellen im Weg, die jeweils einen Fließwiderstand erzeugen und den Schmelzfluss behindern. Um dennoch einen gleichmäßigen Fluss bis zum Außenrand des Bodens 10 und auch zu der Seitenwand 12 der Innenkapsel 2 zu erhalten, sind zwischen den Schwachstellen 13 kreisbogenförmige Dünnstellen 20 angeordnet, die auf dem Kreis liegen, auf dem sich auch die Schwachstellen 13 befinden und dessen Mittelpunkt der Mittelpunkt des Bodens 10 der Innenkapsel 2 ist, der gleichzeitig auch die Angussstelle der Innenkapsel ist.

Im Bereich der Dünnstellen 20 weist das Material eine größere Dicke auf als im Bereich der Schwachstellen, so dass sichergestellt ist, dass durch den Flüssigkeitsdruck innerhalb der Portionskapsel nur die Schwachstellen 13 und nicht die Dünnstellen 20 aufreißen bzw. aufbrechen.

Damit beim Einspritzen des Kunststoffs der Fließwiderstand über den gesamten Umfang des Kreises und damit bei den Dünnstellen 20 gleich groß ist wie bei den Schwachstellen 13 weisen die Dünnstellen 20 eine größere radiale Breite B1 auf als die radiale Breite B2 der Schwachstellen 13.

Im Ausführungsbeispiel sind vier kreisbogenförmige Schwachstellen 13 und vier kreisbogenförmige Dünnstellen 20 dazwischen angeordnet, die alle zusammen einen ununterbrochenen Kreis bilden. Stattdessen können aber auch drei, fünf oder sechs Schwachstellen und Dünnstellen jeweils einen Kreis bilden.

Der Boden 10 der Innenkapsel, die Schwachstellen 13 und die Dünnstellen 20 weisen vorzugsweise folgende Abmessungen auf:

| | **Dicke (mm)** | **Breite (mm)** | **Kreisbogenlänge (Grad)** |
|---|---|---|---|
| Boden 10 der Innenkapsel | 0,5 - 1,0 | - | - |
| | vorzugsweise 0,7 | | |
| Schwachstellen 13 | 0,10-0,20 | 0,1 - 0,3 | 5 - 15° |
| | vorzugsweise 0,15 | vorzugsweise 0,2 | vorzugsweise 10° |
| Dünnstellen 20 | 0,20-0,30 | 1,0 bis 2,0 | 75 - 85° |
| | vorzugsweise 0,25 | vorzugsweise 1,3 | vorzugsweise 80° |

In Fig. 5 ist eine Innenkapsel 2 dargestellt, über deren Boden 10 (mit Schwachstellen 13 und Dünnstellen 20) eine Innenplatte 30 aufliegt, die den Boden vollflächig abdeckt und damit parallel zum Boden liegt. Im kreisförmigen Außenrand 31 der Innenplatte 30 befinden sich zahlreiche Kerben und/oder Nuten 35, die ein Durchströmen des aus dem Innenraum der Innenkapsel kommenden Wassers begrenzt zu lassen, so dass das unter Druck stehende Wasser den Außenrand 31 umströmt, um zu den Schwachstellen 13 im Boden 10 zu gelangen. Hierdurch wird eine Fließverzögerung erreicht und zudem verhindert, dass das Wasser aus der Portionskapsel heraus nachtropft.

Ein über der Innenplatte 30 liegendes Sieb 33 hält Substrat-Partikel zurück.

Innerhalb des Innenraums der Innenkapsel 2 ist eine Lochplatte 34 parallel zum Boden 10 und parallel zur oberen Abdeckfolie 6 befestigt, die den Innenraum in einen Oberraum 15a und einen Unterraum 15b trennt. In dem Oberraum 15a gelangt das Wasser durch die Lanze 7 und über die Löcher in der Lochplatte 34 fließt das Wasser in den das Getränke-Substrat speichernden Unterraum 15b. Die Löcher sind in der Lochplatte in regelmäßigen Abständen angeordnet, so dass das Wasser im Substrat gleichmäßig verteilt wird.

## Patentansprüche

1. Portionskapsel zum Herstellen eines Getränkes wie Kaffee oder Tee in einer Getränkevorrichtung mit einer Außenkapsel (3), die an ihrem Auslassende (4b) durch einen einen Getränkeauslass (9) aufweisenden Gehäuseboden (8) verschlossen ist und an dem gegenüberliegenden Einlassende (4a) eine Öffnung (5) bildet, die durch eine Folie (6) verschlossen ist, die von einer Einrichtung (7) perforierbar ist, um Wasser in das Kapselinnere zu pressen, wobei innerhalb der Außenkapsel (3) eine Innenkapsel (2) angeordnet ist, deren Innenraum (15) ein Getränke-Substrat, -Granulat und/oder-Pulver enthält, die Innenkapsel (2) in ihrem Boden (10) Schwachstellen (13) aufweist, die bei in der Innenkapsel anliegendem Flüssigkeitsdruck sich öffnen, brechen oder reißen, um Flüssigkeit aus dem Innenraum der Innenkapsel (2) zum Getränkeauslass (9) der Außenkapsel (3) durchzulassen, **dadurch gekennzeichnet, dass** der Boden (10) der Innenkapsel (2) zum gleichmäßigen Führen der Kunststoffschmelze beim Kunststoffspritzguss kreisbogenförmige Dünnstellen (20) aufweist,
- die auf dem zentrischen Kreis der Schwachstellen (13) liegen,
- die die Zwischenräume zwischen den Schwachstellen (13) ausfüllen und
- die eine Materialdicke aufweisen, die soviel größer ist als die Materialdicke der Schwachstellen (13), dass sie im Gegensatz zu den Schwachstellen (13) durch den Flüssigkeitsdruck nicht aufreißen oder aufbrechen.

2. Portionskapsel nach Anspruch 1, **dadurch gekennzeichnet, dass** der Boden (10) der Innenkapsel (2) als Schwachstelle (13) nahe seinem Außenrand mindestens eine Dünnstelle oder mindestens eine Aufreißlinie aufweist.

3. Portionskapsel nach Anspruch 2, **dadurch gekennzeichnet, dass** die Schwachstellen (13) auf einem Kreis liegen, der zentrisch zur Mitte des Bodens (10) der Innenkapsel (2) ist und dessen Durchmesser ½ bis 9/10 des Durchmessers des Bodens (10) beträgt.

4. Portionskapsel nach einem der vorherigen Ansprüche, **dadurch**
**gekennzeichnet, dass** drei bis sechs insbesondere vier Schwachstellen (13) in gleichen Abständen auf dem Kreis angeordnet sind und die Kreiszwischenräume zwischen den Schwachstellen durch die kreisbogenförmigen Dünnstellen (20) gleicher Anzahl ausgefüllt sind.

5. Portionskapsel nach einem der vorherigen Ansprüche, **dadurch**
**gekennzeichnet, dass** die Schwachstellen (13) eine Materialdicke von 0,10 bis 0,20 mm vorzugsweise von ca. 0,15 mm und die Dünnstellen (20) eine Materialdicke von 0,20 bis 0,30 mm vorzugsweise von ca. 0,25 mm aufweisen.

6. Portionskapsel nach einem der vorherigen Ansprüche, **dadurch**
**gekennzeichnet, dass** die Schwachstellen (13) eine Breite von 0,1 bis 0,3 mm vorzugsweise von ca. 0,2 mm und die Dünnstellen (20) eine Breite von 1,0 bis 2,0 mm vorzugsweise von ca. 1,3 mm aufweisen.

7. Portionskapsel nach einem der vorherigen Ansprüche, Portionskapsel nach einem der Ansprüche 4 bis 9, **dadurch gekennzeichnet, dass** die Schwachstellen (13) eine Kreisbogenlänge (α) von 5 bis 15 Grad vorzugsweise von ca. 10 Grad und die Dünnstellen (20) eine Kreisbogenlänge (β) von 75 bis 85 Grad vorzugsweise von 80 Grad aufweisen.

8. Portionskapsel nach einem der vorherigen Ansprüche, **dadurch**
**gekennzeichnet, dass** auf dem Boden (10) der Innenkapsel (2) eine Innenplatte (30) abdeckend liegt, deren kreisförmiger Außenrand (31) bis an die Innenwand der Innenkapsel reicht, wobei die Innenplatte (30) Durchflusskanäle (32) aufweist, durch die Flüssigkeit aus dem Innenraum der Innenkapsel (2) zu den Schwachstellen (13) des Bodens (10) der Innenkapsel strömt.

9. Portionskapsel nach Anspruch 8, **dadurch gekennzeichnet, dass** die Durchflusskanäle (32) Kerben und/oder Nuten (35) im Außenrand (31) der Innenplatte (30) sind.

10. Portionskapsel nach Anspruch 8 oder 9, **dadurch**
**gekennzeichnet, dass** auf der Innenplatte (30) ein Sieb (33) abdeckend liegt.

11. Portionskapsel nach einem der vorherigen Ansprüche, **dadurch**
**gekennzeichnet, dass** der Innenraum der Innenkapsel (2) in einen Oberraum (15a) und einen Unterraum (15b) durch eine Lochplatte (34) oder Lochfolie getrennt ist, die parallel zum Boden (10) der Innenkapsel (2) liegt und das in den Oberraum (15a) eintretende Wasser über dem im Unterraum befindlichen Getränkesubstrat verteilt.

12. Portionskapsel nach einem der vorherigen Ansprüche, **dadurch**
**gekennzeichnet, dass** an der Oberseite und/oder Unterseite des Bodens der Innenkapsel (2) ein Filter angeordnet ist.

13. Portionskapsel nach Anspruch 12, **dadurch gekennzeichnet,**
**dass** der Filter aus einem Polypropylen-Gewebe besteht mit einer Flüssigkeitsdurchlässigkeit von 1400 bis 400 vorzugsweise von 1200 bis 800 L/dm²/min.

14. Portionskapsel nach einem der vorherigen Ansprüche, **dadurch**
**gekennzeichnet, dass** die Innenkapsel (2) ein Wasserdampf und/oder Sauerstoff sperrendes Material aufweist oder daraus besteht.

15. Portionskapsel nach einem der vorherigen Ansprüche, **dadurch**
**gekennzeichnet, dass** die Seitenwand (12) und/oder der Boden (10) der Innenkapsel zwei Außenschichten aus einem nicht sperrenden Material aufweist und dazwischen eine Barriereschicht oder Sperrschicht aufweist.

16. Portionskapsel nach einem der vorherigen Ansprüche, **dadurch**
**gekennzeichnet, dass** die Innenkapsel (2) schichtweise aufgebaut ist mit einer Barriereschicht oder Sperrschicht aus Polyolefin mit eingebettetem Ethylen-Vinylalkohol-Copolymer (EVOH) oder aus einem biologisch abbaubarem Polyactid (PLA) mit eingebettetem EVOH oder Polyvinylalkohol (PVOH).

17. Portionskapsel insbesondere nach einem der vorherigen Ansprüche,
**dadurch gekennzeichnet, dass** die Innenkapsel (2) in der wieder verwendbaren Außenkapsel (3) lösbar und damit auswechselbar befestigt ist.

18. Portionskapsel nach einem der vorherigen Ansprüche, **dadurch**
**gekennzeichnet, dass** die Innenkapsel (2) am Einlassende einen flanschförmigen Rand aufweist, auf dem die Folie (6) befestigt ist.

19. Portionskapsel nach einem der vorherigen Ansprüche, **dadurch**
**gekennzeichnet, dass** das Einlassende (4a) der Innenkapsel (2) durch dieselbe Folie (6) verschlossen ist, durch die auch die Außenkapsel (3) verschlossen ist.

## Claims

1. Portion capsule for preparing a beverage such as coffee or tea in a beverage appliance, having an external capsule (3) which is closed off at its outlet end (4b) by a housing base (8) having a beverage outlet (9) and forms at the opposite inlet end (4a) an opening (5) which is closed off by a film (6) which is able to be perforated by a device (7) in order to press water into the capsule interior, wherein an internal capsule (2) is arranged inside the external capsule (3), the internal space (15) of said internal capsule (2) containing a beverage substrate, granules and/or powder, in its base (10), the internal capsule (2) has weak points (13) which open, break or tear if a liquid pressure is present in the internal capsule, in order to allow liquid out of the internal space of the internal capsule (2) to the beverage outlet (9) of the external capsule (3), **characterized in that** the base (10) of the internal capsule (2) has thin points (20) in the form of a circular arc for evenly guiding the molten plastic during plastic injection moulding, said thin points (20)
- lying on the concentric circle of weak points (13),
- filling the intermediate spaces between the weak points (13), and
- having a material thickness which is greater than the material thickness of the weak points (13) by such an amount that, compared with the weak points (13), they do not tear or break open under the liquid pressure.

2. Portion capsule according to Claim 1, **characterized in that** the base (10) of the internal capsule (2) has at least one thin point or at least one tear line as weak point (13) close to its external periphery.

3. Portion capsule according to Claim 2, **characterized in that** the weak points (13) lie on a circle which is concentric with the middle of the base (10) of the internal capsule (2) and the diameter of which is 1/2 to 9/10 of the diameter of the base (10).

4. Portion capsule according to one of the preceding claims, **characterized in that** three to six, in particular four weak points (13) are arranged at equal spacings on the circle, and the circle intermediate spaces between the weak points are filled with an equal number of the thin points (20) in the form of a circular arc.

5. Portion capsule according to one of the preceding claims, **characterized in that** the weak points (13) have a material thickness of 0.10 to 0.20 mm, preferably about 0.15 mm, and the thin points (20) have a material thickness of 0.20 to 0.30 mm, preferably about 0.25 mm.

6. Portion capsule according to one of the preceding claims, **characterized in that** the weak points (13) have a width of 0.1 to 0.3 mm, preferably about 0.2 mm, and the thin points (20) have a width of 1.0 to 2.0 mm, preferably about 1.3 mm.

7. Portion capsule according to one of the preceding claims, **characterized in that** the weak points (13) have a circular-arc length (α) of 5 to 15 degrees, preferably about 10 degrees, and the thin points (20) have a circular-arc length (β) of 75 to 85 degrees, preferably 80 degrees.

8. Portion capsule according to one of the preceding claims, **characterized in that** an internal plate (30) is located on the base (10) of the internal capsule (2) in a covering manner, the circular external periphery (31) of said internal plate (30) reaching as far as the internal wall of the internal capsule, wherein the internal plate (30) has through-flow channels (32) through which liquid flows from the internal space of the internal capsule (2) to the weak points (13) in the base (10) of the internal capsule.

9. Portion capsule according to Claim 8, **characterized in that** the through-flow channels (32) are notches and/or grooves (35) in the external periphery (31) of the internal plate (30).

10. Portion capsule according to Claim 8 or 9, **characterized in that** a screen (33) is located on the internal plate (30) in a covering manner.

11. Portion capsule according to one of the preceding claims, **characterized in that** the internal space of the internal capsule (2) is divided into an upper space (15a) and a lower space (15b) by a perforated plate (34) or perforated film which is parallel to the base (10) of the internal capsule (2) and distributes the water entering the upper space (15a) over the beverage substrate located in the lower space.

12. Portion capsule according to one of the preceding claims, **characterized in that** a filter is arranged on the top side and/or underside of the base of the internal capsule (2).

13. Portion capsule according to Claim 12, **characterized in that** the filter consists of a woven polypropylene fabric having a liquid permeability of 1400 to 400, preferably 1200 to 800 L/dm²/min.

14. Portion capsule according to one of the preceding claims, **characterized in that** the internal capsule (2) exhibits or consists of a material that is impermeable to water vapour and/or oxygen.

15. Portion capsule according to one of the preceding claims, **characterized in that** the side wall (12) and/or the base (10) of the internal capsule has two external layers made of a permeable material and a barrier layer in between.

16. Portion capsule according to one of the preceding claims, **characterized in that** the internal capsule (2) has a layered structure with a barrier layer made of polyolefin with embedded ethylene-vinyl alcohol copolymer (EVOH) or made of a biodegradable polylactide (PLA) with embedded EVOH or polyvinyl alcohol (PVOH).

17. Portion capsule in particular according to one of the preceding claims, **characterized in that** the internal capsule (2) is detachable, and thus fastened in an exchangeable manner, in the reusable external capsule (3).

18. Portion capsule according to one of the preceding claims, **characterized in that** the internal capsule (2) has, at the inlet end, a flange-like periphery to which the film (6) is fastened.

19. Portion capsule according to one of the preceding claims, **characterized in that** the inlet end (4a) of the internal capsule (2) is closed off by the same film (6) as closes off the external capsule (3).

## Revendications

1. Capsule pour la fabrication d'une boisson telle que café ou thé dans un dispositif à boisson, avec une capsule extérieure (3), qui est fermée à son extrémité de sortie (4b) par un fond de boîtier (8) présentant une sortie de boisson (9) et qui forme à l'extrémité d'entrée opposée (4a) une ouverture (5), qui est fermée par une feuille (6), qui peut être perforée au moyen d'un dispositif (7), afin de propulser de l'eau à l'intérieur de la capsule, dans laquelle une capsule intérieure (2), dont l'espace intérieur (15) contient un substrat, un granulat ou une poudre de boisson, est disposée à l'intérieur de la capsule extérieure (3), la capsule intérieure (2) présente dans son fond (10) des points faibles (13) qui s'ouvrent, se rompent ou se déchirent lorsqu'une pression de liquide s'établit dans la capsule intérieure afin de laisser passer du liquide de l'espace intérieur de la capsule intérieure (2) à la sortie de boisson (9) de la capsule extérieure (3), **caractérisée en ce que** le fond (10) de la capsule intérieure (2) présente, pour le guidage uniforme de la matière plastique fondue lors du moulage par injection de matière plastique, des zones minces en forme d'arc de cercle (20),
- qui sont situées sur le cercle central des points faibles (13),
- qui remplissent les espaces intermédiaires entre les points faibles (13), et
- qui présentent une épaisseur de matière, qui est plus grande que l'épaisseur de matière des points faibles, dans une mesure telle qu'elles ne se déchirent pas ou ne se rompent pas sous l'effet de la pression de liquide, contrairement aux points faibles (13).

2. Capsule selon la revendication 1, **caractérisée en ce que** le fond (10) de la capsule intérieure (2) présente en tant que point faible (13) à proximité de son bord extérieur au moins une zone mince ou au moins une ligne de déchirure.

3. Capsule selon la revendication 2, **caractérisée en ce que** les points faibles (13) sont situés sur un cercle, qui est centré sur le milieu du fond (10) de la capsule intérieure (2) et dont le diamètre vaut 1/2 à 9/10 du diamètre du fond (10).

4. Capsule selon l'une quelconque des revendications précédentes, **caractérisée en ce que** trois à six, en particulier quatre, points faibles (13) sont disposés à égales distances sur le cercle, et les espaces intermédiaires du cercle entre les points faibles sont occupés en nombre égal par les zones minces en forme d'arc de cercle (20).

5. Capsule selon l'une quelconque des revendications précédentes, **caractérisée en ce que** les points faibles (13) présentent une épaisseur de matière de 0,10 à 0,20 mm, de préférence d'environ 0,15 mm et les zones minces (20) présentent une épaisseur de matière de 0,20 à 0,30 mm, de préférence d'environ 0,25 mm.

6. Capsule selon l'une quelconque des revendications précédentes, **caractérisée en ce que** les points faibles (13) présentent une largeur de 0,1 à 0,3 mm, de préférence d'environ 0,2 mm, et les zones minces (20) présentent une largeur de 1,0 à 2,0 mm, de préférence d'environ 1,3 mm.

7. Capsule selon l'une quelconque des revendications précédentes, **caractérisée en ce que** les points faibles (13) présentent une longueur d'arc de cercle (α) de 5 à 15 degrés, de préférence d'environ 10 degrés, et les zones minces (20) présentent une longueur d'arc de cercle (β) de 75 à 85 degrés, de préférence d'environ 80 degrés.

8. Capsule selon l'une quelconque des revendications précédentes, **caractérisée en ce qu'**il se trouve sur le fond (10) de la capsule intérieure (2) une plaque intérieure de recouvrement (30), dont le bord extérieur de forme circulaire (31) arrive jusqu'à la paroi intérieure de la capsule intérieure, dans laquelle la plaque intérieure (30) présente des canaux d'écoulement (32), par lesquels le liquide s'écoule de l'espace intérieur de la capsule intérieure (2) jusqu'aux points faibles (13) du fond (10) de la capsule intérieure.

9. Capsule selon la revendication 8, **caractérisée en ce que** les canaux d'écoulement (32) sont des encoches et/ou des rainures (35) dans le bord extérieur (31) de la plaque intérieure (30).

10. Capsule selon la revendication 8 ou 9, **caractérisée en ce qu'**un tamis (33) est appliqué en recouvrement sur la plaque intérieure (30).

11. Capsule selon l'une quelconque des revendications précédentes, **caractérisée en ce que** l'espace intérieur de la capsule intérieure (2) est divisé en un espace supérieur (15a) et un espace inférieur (15b) par une plaque perforée (34) ou une feuille perforée, qui est placée parallèlement au fond (10) de la capsule intérieure (2) et qui répartit l'eau entrant dans l'espace supérieur (15a) sur le substrat de boisson se trouvant dans l'espace inférieur.

12. Capsule selon l'une quelconque des revendications précédentes, **caractérisée en ce qu'**un filtre est disposé sur le côté supérieur et/ou le côté inférieur du fond de la capsule intérieure (2).

13. Capsule selon la revendication 12, **caractérisée en ce que** le filtre se compose d'un tissu de polypropylène avec une perméabilité au liquide de 1400 à 400, de préférence de 1200 à 800, L/dm²/min.

14. Capsule selon l'une quelconque des revendications précédentes, **caractérisée en ce que** la capsule intérieure (2) présente une matière arrêtant la vapeur d'eau et/ou l'oxygène ou en est composée.

15. Capsule selon l'une quelconque des revendications précédentes, **caractérisée en ce que** la paroi latérale (12) et/ou le fond (10) de la capsule intérieure présente deux couches extérieures en une matière ne formant pas barrage et présente entre celles-ci une couche de barrière ou une couche d'arrêt.

16. Capsule selon l'une quelconque des revendications précédentes, **caractérisée en ce que** la capsule intérieure (2) est réalisée de façon stratifiée avec une couche de barrière ou une couche d'arrêt en polyoléfine avec un copolymère éthylène-alcool vinylique (EVOH) incorporé ou en un polyactide biodégradable (PLA) avec du EVOH ou de l'alcool polyvinylique (PVOH) incorporé.

17. Capsule selon l'une quelconque des revendications précédentes, **caractérisée en ce que** la capsule intérieure (2) est fixée de façon amovible dans la capsule extérieure réutilisable (3) et peut dès lors être échangée.

18. Capsule selon l'une quelconque des revendications précédentes, **caractérisée en ce que** la capsule intérieure (2) présente à l'extrémité d'entrée un bord en forme de bride, sur lequel la feuille (6) est fixée.

19. Capsule selon l'une quelconque des revendications précédentes, **caractérisée en ce que** l'extrémité d'entrée (4a) de la capsule intérieure (2) est fermée par la même feuille (6), par laquelle la capsule extérieure (3) est également fermée.
